# EUROPÄISCHE PATENTSCHRIFT

(11) **EP 0 332 813 B1**
(45) Veröffentlichungstag und Bekanntmachung des Hinweises auf die Patenterteilung: **30.10.1991**
(21) Anmeldenummer: 89100935.9
(22) Anmeldetag: 20.01.1989
(51) Int. Cl.: A61G 5/02

(54) **Rollstuhl mit von den Händen zu betätigenden Antriebshebeln**
Wheelchair with manually operated propulsion levers
Fauteuil roulant avec des leviers de propulsion manoeuvrés par des mains

(30) Priorität: 18.03.1988 DE 3809044
(43) Veröffentlichungstag der Anmeldung: 20.09.1989
(73) Patentinhaber: MEYRA WILHELM MEYER GMBH & CO. KG, D-32689 Kalletal (DE)
(72) Erfinder: Weege, Rolf-Dieter, Dr., D-4925 Kalletal (DE)
(74) Vertreter: Leine, Sigurd, Dipl.-Ing.

(56) Entgegenhaltungen:
- GB-A- 1 413 844
- US-A- 2 643 898
- US-A- 3 666 292

## Beschreibung

Die Erfindung betrifft einen Rollstuhl der im Oberbegriff des Anspruchs 1 genannten Art mit von den Händen zu betätigenden Antriebshebeln.

Durch die Firmendruckschrift "Rollstühle und Rehabilitationsmittel" der Firma MEYRA Wilhelm Meyer GmbH & Co.KG, Meyra-Ring 2, D-4925 Kalletal-Kalldorf, 8/84, Seiten 70 bis 71, sind Rollstühle der betreffenden Art mit Antriebshebeln zum Antrieb der angetriebenen Räder bekannt, bei dem jeweils die Antriebshebel mit dem zweiten Gelenklager unmittelbar am Gestell des Rollstuhles schwenkbar angelenkt sind, während das erste Schwenklager über eine Stange gelenkig mit dem Ende einer an dem anzutreibenden Rad befestigten Kurbel verbunden ist. Im Prinzip handelt es sich um ein viergliedriges Gelenkgetriebe, das jedoch den Nachteil von Totpunkten jedesmal dann hat, wenn die Kurbel in Richtung der Stange zwischen Antriebshebel und Kurbel weist. Es liegt auf der Hand, daß solche Totpunkte bei Rollstühlen nachteilig sind, weil ein Rollstuhl in einer solchen Totpunktlage weder antreibbar noch abbremsbar ist. Dieser Nachteil ist von besonderer Bedeutung bei einarmigen Rollstuhlfahrern. Da die Lenkung derartiger Rollstühle häufig über den unterschiedlichen Antrieb der Antriebshebel erfolgt, leidet durch die Totpunktlagen auch die Steuerbarkeit.

Durch den Aufsatz von Weege, R. und Seliger, K. "Weiterentwicklung und Erprobung eines Handhebelgetriebes für Rollsthühle mittels richtungsgeschalteter Kupplung sowie zugehöriger Brems- und Lenkeinrichtung", Forschungsbericht des Bundesministeriums für Forschung und Technologie vom 30.6.1986, sind Handkurbelantriebe für Rollstühle diskutiert worden, bei denen die Kraftübertragung durch Ketten oder Riemen auf die Antriebsräder erfolgt. Bei derartigen Kurbelantrieben entstehen zwar keine Totpunkte, da der Benutzer des Rollstuhles in den möglichen Totpunktbereichen die Richtung der Krafteinleitung ändern kann. Ein wesentlicher Nachteil solcher Kurbelantriebe besteht jedoch darin, daß die Krafteinleitung in einem ergonomisch sehr ungünstigen Bereich erfolgt und verhältnismäßig komplizierte und im Gebrauch ungünstige Kraftübertragungsmittel erforderlich sind.

Es sind zwar bereits Kurbelgetriebe zur Überwindung von Totpunktlagen bekannt, DE-PS 13561, 93234, 653912, 504702, 649255, jedoch sind diese so kompliziert, daß sie sich für die Anwendung bei Rollstühlen nicht eignen. Sie gehen alle von einer vorgegebenen, unveränderlichen Richtung der Krafteinleitung aus.

Der Erfindung liegt die Aufgabe zugrunde, einen Rollstuhl mit von den Händen zu betätigenden Antriebshebeln zu schaffen, bei dem von dem Benutzer Totpunktlagen überwunden werden können und der einfach und sicher im Aufbau ist.

Die der Erfindung zugrundeliegende Aufgabe wird dadurch gelöst, daß das zweite Gelenklager über eine Führungseinrichtung beweglich mit dem Gestell des Rollstuhles verbunden ist, derart, daß die Handgriffe bei Vor- und Rückbewegung Bahnen unterschiedlicher Höhe durchlaufen. Da die Bahnen sich vorn und hinten schließen, ergeben sich im Prinzip Bahnen ähnlich flacher, insbesondere unsymmetrischer Ellipsen. Bei derartigen Bahnen ist der Benutzer eines Rollstuhles in der Lage, durch Änderung der Richtung seiner Krafteinleitung Totpunkte im vorderen und hinteren Bereich der Bahnen zu überwinden, ähnlich wie das grundsätzlich bei Kurbelantrieben möglich ist. Der Grundgedanke der Erfindung besteht also darin, den an sich bestehenden Vorteil der Totpunktüberwindung bei Kurbeltrieben mit dem bei Rollstühlen an sich günstigen Hebelantrieb zu vereinen. Zur Erzeugung der erfindungsgemäßen Bahnkurve dient die Führungseinrichtung für die Antriebshebel, die in unterschiedlicher Weise ausgebildet werden kann.

Eine Möglichkeit der Ausführung der Führungseinrichtung besteht in der Lehre des Anspruchs 2. Bei dieser Ausführungsform wird insgesamt ein Gelenkgetriebe mit einer höheren Koppelkurve als Antriebsbewegung gebildet.

Diese Ausführungsform kann durch die Lehre des Anspruchs 3 weitergebildet werden, nach der ein sechsgliedriges Koppelgetriebe mit höherer Koppelkurve gebildet ist. Die Koppelkurve des Gelenkvierecks entsteht durch Führung der ein Koppelglied bildenden Kurbel durch Kreisbewegung um die Drehachse der Kurbel und Schwingbewegung des Schwenkarmes mit dem dritten Gelenklager um sein Schwenklager. Zusätzlich erfolgt eine Zweischlagführung durch den Schwenkhebel und die Koppelkurve des Gelenkvierecks. Daraus ergibt sich eine höhere Koppelkurve am Handgriff.

Die Führungseinrichtung kann auch eine Gleitführung für das zweite Schwenklager sein, deren verschiebliches Teil über eine dritte Stange gelenkig mit dem Kurbellager verbunden ist.

Das Kurbellager an der Kurbel für die zweite Stange kann von dem für die erste Stange verschieden sein, um so unterschiedliche Koppelkurven am Handgriff zu erzielen. Aus dem gleichen Grunde kann die Länge der Antriebshebel und die Länge wenigstens einer der Stangen verstellbar sein.

Anhand der Zeichnung soll die Erfindung näher erläutert werden.

- Fig. 1: zeigt ein Ausführungsbeispiel eines Rollstuhls gemäß einem Ausführungsbeispiel der Erfindung von der Seite,
- Fig. 2: ist eine Teilansicht der Fig. 1 von der Seite nur des Antriebsmechanismusses für ein angetriebenes Rad,
- Fig. 3: verdeutlicht schematisch die Funktion des Antriebsmechanismusses nach Fig. 1 und 2
- Fig. 4: verdeutlicht ebenfalls schematisch ähnlich Fig. 3 eine Abwandlung des Antriebsmechanismusses gemäß den Fig. 1 und 2.

Fig. 1 zeigt von der Seite einen Rollstuhl mit einem Gestell 1, das einen Sitz 2, Armlehnen 3 und Handgriffe 4 für eine Hilfsperson aufweist. An dem Gestell 1 sind um eine vertikale Achse 5 drehbare und durch nicht weiter dargestellte Mittel steuerbare Räder 6 gehalten und außerdem Antriebsräder 7 unmittelbar über Achsen 8 drehbar gelagert.

Mit dem in Fig. 1 sichtbaren und in Fig. 2 in Einzeldarstellung von links gezeigten Antriebsrad 7 ist fest eine Kurbel 9 verbunden, an deren Ende sich ein Kurbellager 10 befindet, das über eine in ihrer Länge mittels einer Stellschraube 11 verstellbare Stange 12 mit einem ersten Gelenklager 13 verbunden, das sich an einem Antriebshebel 14 befindet, der in seiner Länge mittels einer Stellschraube 15 verstellbar mit einem Handgriff 16 verbunden ist.

Auf der dem Handgriff 16 abgewandten Seite des Gelenklagers 13 befindet sich ein zweites Gelenklager 17, mit dem der Antriebshebel 14 an das freie Ende eines Schwenkhebels 18 angelenkt ist, der mittels eines Schwenklagers 19 schwenkbar an dem Gestell 1 gehalten ist.

Im Bereich zwischen dem zweiten Gelenklager 17 und dem Schwenklager 19 befindet sich an dem Schwenkhebel 18 ein drittes Gelenklager 20, das über eine in ihrer Länge mittels einer Stellschraube 21 verstellbare zweite Stange 22 mit einem weiteren Kurbellager 23 an der Kurbel 9 gekoppelt ist.

Fig. 3 zeigt schematisch die einzelnen Glieder des Gelenkgetriebes bei dem Rollstuhl in Fig. 1, und sich entsprechende Teile sind mit gleichen Bezugsziffern versehen. Es sind drei verschiedene Bewegungslagen dargestellt. Antriebshebel 14 und Schwenkhebel 18 sind jeweils als flache Dreiecke dargestellt, wobei diese Dreiecke in einer mittleren Lage, in der die Bezugsziffern eingetragen sind, schraffiert verdeutlicht sind. Der Handgriff 16 durchläuft eine Bahn ähnlich einer flachen, unsymmetrischen Ellipse in Richtung von Pfeilen 24 und 25, während sich die Kurbel 9 mit dem Rad 7 und den Kurbellagern 10 und 23 in Richtung eines Pfeiles 25 um die Achse 8 dreht. Der Schwenkhebel 18 schwingt um das Schwenklager 19 zusammen mit dem zweiten Gelenklager 17 in Richtung eines Doppelpfeiles 27.

Es ist zu erkennen, daß sich der Handgriff 16 in den Lagen, in denen sich dieser am weitesten vorn (in der Zeichnung links) und am weitesten hinten (in der Zeichnung rechts), in denen bei herkömmlichen Hebelantrieben Totpunkte auftraten, nach oben bzw. nach unten bewegt, also eine Bewegung ohne Bewegungsumkehr durchläuft, so daß ein Rollstuhlbenutzer in der Lage ist, durch Änderung der Richtung seiner Krafteinleitung eine Antriebs- oder Bremswirkung zu erzielen. Befindet sich z.B. der Handgriff 16 in der Lage am weitesten rechts in der Zeichnung, so kann der Rollstuhlbenutzer den Handgriff 16 nach unten drücken und auf diese Weise einen Antrieb des Antriebsrades 7 bewirken. Entsprechendes gilt für die Lage in der Zeichnung links, wo der Rollstuhlbenutzer den Handgriff 16 nur nach oben zu drücken braucht, um einen Antrieb zu bewirken.

Fig. 4 zeigt schematisch in ähnlicher Darstellung wie die Fig. 3 eine Abwandlung der Ausführungsform gemäß Fig. 3. Sich entsprechende Teile sind mit gleichen Bezugsziffern versehen. Der Unterschied besteht darin, daß statt des Schwenkhebels 18 eine Gleitführung 28 zur Führung eines Schiebers 29 in Richtung eines Doppelpfeiles 30 vorgesehen ist. An dem Schieber 29 befindet sich das zweite Gelenklager 17 des Antriebshebels 14. Der Schieber 29 ist gelenkig über eine Stange 31 mit dem Kurbellager 23 an der Kurbel 9 gelenkig verbunden, wobei die Stange 31 über das Kurbellager 23 hinaus verlängert ist und an seinem Ende das Kurbellager 10 für die Stange 12 trägt.

## Patentansprüche

1. Rollstuhl mit von den Händen zu betätigenden Antriebshebeln, die jeweils an ihrem einen Ende einen Handgriff zum Antrieb und entfernt davon zwei voneinander entfernte Gelenklager aufweisen, von denen ein erstes mit einem Kurbellager am Ende einer mit dem anzutreibenden Rad verbundenen Kurbel und das zweite mit dem Gestell des Rollstuhles wirkungsverbunden ist, **dadurch gekennzeichnet**,
daß das zweite Gelenklager (17) über eine Führungseinrichtung beweglich mit dem Gestell (1) des Rollstuhles verbunden ist, derart, daß die Handgriffe (16) bei Vor- und Rückwärtsbewegung Bahnen verschiedener Höhe durchlaufen.

2. Rollstuhl nach Anspruch 1, **dadurch gekennzeichnet**, daß die Führungseinrichtung ein Schwenkhebel (18) ist, mit dem das zweite Gelenklager (17) verbunden und der am Gestell (1) des Rollstuhles über ein Schwenklager (19) gelenkig gelagert ist, derart, daß ein viergliedriges Koppelgetriebe gebildet ist.

3. Rollstuhl nach Anspruch 2, **dadurch gekennzeichnet**, daß das Kurbellager (23) über eine erste Stange (12) mit dem ersten Gelenklager (13) und über eine zweite Stange (22) mit einem dritten Gelenklager (20) verbunden ist, das sich an dem Schwenkhebel (18) zwischen seinem Schwenklager (19) und dem zweiten Gelenklager (17) befindet, derart, daß ein sechsgliedriges Koppelgetriebe gebildet ist.

4. Rollstuhl nach Anspruch 1, **dadurch gekennzeichnet**, daß die Führungseinrichtung eine Gleitführung (28) für das zweite Gelenklager (17) aufweist, deren Schieber (29) über eine dritte Stange (31) gelenkig mit dem Kurbellager (23) verbunden ist.

5. Rollstuhl nach Anspruch 3 oder 4, **dadurch gekennzeichnet**, daß das Kurbellager (23) an der Kurbel (9) für die zweite Stange (22) von dem (10) für die erste Stange (12) verschieden ist.

6. Rollstuhl nach Anspruch 1, **dadurch gekennzeichnet**, daß die Länge der Antriebshebel (14) verstellbar ist.

7. Rollstuhl nach Anspruch 3 oder 4, **dadurch gekennzeichnet**, daß die Länge wenigstens einer der Stangen (12, 22) verstellbar ist.

## Claims

1. A wheelchair with manually operated propulsion levers, which at one end comprise a handle for propulsion and at a distance therefrom comprise two pivoting bearings separated from one another, a first one of which is effectively connected to a crank bearing at the end of a crank connected to the wheel to be driven and the second of which is effectively connected to the frame of the wheelchair,
**characterised in that** the second pivoting bearing (17) is flexibly connected via a guide appliance with the frame (1) of the wheelchair so that the handles (16) perform paths of different heights during the forward and backward movement.

2. A wheelchair according to Claim 1, **characterised in that** the guide appliance is a swivelling lever (18), to which the second pivoting lever (17) is connected and which is articulated on the frame (1) of the wheelchair via a swivelling bearing (19) so that a four-link coupler mechanism is formed.

3. A wheelchair according to Claim 2, **characterised in that** the crank bearing (23) is connected via a first rod (12) to the first pivoting bearing (13) and via a second rod (22) to a third pivoting bearing (20), which is located on the swivelling lever (18) between its swivelling bearing (19) and the second pivoting bearing (17) so that a six-link coupler mechanism is formed.

4. A wheelchair according to Claim 1, **characterised in that** the guide appliance comprises a slideway (28) for the second pivoting bearing (12, the slide (29) of which is hinged via a third rod (31) to the crank bearing (23).

5. A wheelchair according to Claim 3 or 4, **characterised in that** the crank bearing (23) on the crank (9) for the second rod (22) is different from that (10) for the first rod (12).

6. A wheelchair according to Claim 1, **characterised in that** the length of the propulsion lever (14) is adjustable.

7. A wheelchair according to Claim 3 or 4, **characterised in that** the length of at least one of the rods (12, 22) is adjustable.

## Revendications

1. Fauteuil roulant avec des leviers de propulsion actionnés par les mains, qui présentent chacun à une de leurs extrémités une poignée de propulsion et, éloignés de celle-ci, deux paliers d'articulation écartés l'un de l'autre, dont l'un est relié fonctionnellement à un palier de manivelle à l'extrémité d'une manivelle reliée à la roue à propulser et le second au châssis du fauteuil roulant,
caractérisé en ce que le second palier d'articulation (17) est relié en étant mobile, au châssis du fauteuil roulant par l'intermédiaire d'un dispositif de guidage de telle manière que les poignées (16) décrivent, au cours d'un déplacement vers l'avant et vers l'arrière, des trajectoires de hauteurs différentes.

2. Fauteuil roulant selon la revendication 1, caractérisé en ce que le dispositif de guidage est un levier pivotant (18) auquel est relié le second palier d'articulation (17) et qui est monté articulé sur le châssis (1) du fauteuil roulant par l'intermédiaire d'un palier de pivotement (19) de manière à former un mécanisme à bielles à quatre organes.

3. Fauteuil roulant selon la revendication 2, caractérisé en ce que le palier de manivelle (23) est relié au premier palier d'articulation (13) par l'intermédiaire d'une première tringle (12) et à un troisième palier de pivotement (20) qui se trouve sur le levier de pivotement (18) entre son palier de pivotement (19) et le deuxième palier d'articulation (17) par l'intermédiaire d'une seconde tige (22), de manière à former un mécanisme à bielles à six organes.

4. Fauteuil roulant selon la revendication 1, caractérisé en ce que le dispositif de guidage présente un guidage à glissement (28) pour le deuxième palier d'articulation (17), dont la coulisse (29) est reliée à articulation au palier de manivelle (23) par l'intermédiaire d'une troisième tige (31).

5. Fauteuil roulant selon la revendication 3 ou 4, caractérisé en ce que le palier de manivelle (23) sur la manivelle (9) est différent de celui (10) pour la première tige (12).

6. Fauteuil roulant selon la revendication 1, caractérisé en ce que la longueur du levier de propulsion (14) est réglable.

7. Fauteuil roulant selon la revendication 3 ou 4, caractérisé en ce que la longueur d'au moins l'une des tiges (12, 22) est réglable.
